# EUROPÄISCHE PATENTANMELDUNG

(11) **EP 3 020 897 A1**
(43) Veröffentlichungstag der Anmeldung: **18.05.2016**
(21) Anmeldenummer: 14192842.4
(22) Anmeldetag: 12.11.2014
(51) Int. Cl.: E05B 81/76, E05B 85/10, E05B 1/00, G05G 1/02, H01H 21/22

(54) **Tastvorrichtung mit Druckbetätigung mit verbesserter Kinematik zur Anwendung in einem Fahrzeug**

(71) Anmelder: Illinois Tool Works Inc., Glenview, IL 60026 (US)
(72) Erfinder: Och, Roland, 97228 Rottendorf (DE); Wilke, Zsolt, 97980 Bad Mergentheim (DE); Hamacher, Kai, 97828 Marktheidenfeld (DE)
(74) Vertreter: Liefhold, Christian

(57) **Zusammenfassung**

Tastvorrichtung (1) zum Betätigen einer Funktionalität in einem Kraftfahrzeug, wobei die Tastvorrichtung (1) aufweist:
- eine mechanische und/oder elektrische Funktionssteuereinrichtung (10), die einen ersten Steuerzustand und einen zweiten Steuerzustand aufweist;
- ein Tastelement (20) mit einer manuell betätigbaren Tastfläche, wobei das Tastelement (20) mittels einer Druckkraft (100) von einem ausgerückten Zustand in einen gedrückten Zustand drückbar ist, wobei das Tastelement (20) im gedrückten Zustand bezüglich einer die Tastvorrichtung (1) direkt umgebenden Oberfläche (110) des Kraftfahrzeugs weiter eingerückt ist als im ausgerückten Zustand,
wobei die Funktionssteuereinrichtung (10) den ersten Steuerzustand aufweist, wenn sich das Tastelement (20) im ausgerückten Zustand befindet und die Funktionssteuereinrichtung (10) den zweiten Steuerzustand aufweist, wenn sich das Tastelement (20) im gedrückten Zustand befindet,
das Tastelement (20) über einen ersten, um eine Drehachse drehbar gelagerten Schwenkarm (51) und über einen zweiten, um eine andere Drehachse, die von der einen Drehachse beabstandet ist, drehbar gelagerten Schwenkarm (52) mit der Funktionssteuereinrichtung (10) verbunden ist, wobei der erste Schwenkarm (51) und der zweite Schwenkarm (52) eingerichtet sind, in Folge einer Bewegung des Tastelements (20) in einer gleichen Rotationsrichtung verschwenkt zu werden.

## Beschreibung

Die Erfindung betrifft eine Tastvorrichtung, die mittels einer Druckbewegung eines Benutzers betätigt wird. In einer speziellen Anwendung dient die Vorrichtung z.B. als Türöffner für eine Fahrzeugtüre.

Die DE 20 2009 009 861 U1 zeigt einen vorbekannten Türöffner zur Anbringung an der Außenseite einer Fahrzeugtüre mit einem Betätigungsschalter.

Die DE 10 2006 024 292 A1 zeigt einen vorbekannten Griff zur elektrischen Betätigung eines Verschlusses an einer Klappe oder einer Tür in einem Fahrzeug mittels eines elektrischen Schalters.

Die Erfinder befanden den Stand der Technik insofern als nachteilig, als dass bisher keine Lösung für eine Tastvorrichtung vorgestellt worden ist, insbesondere für einen mittels Druckbewegung zu betätigenden Türöffner mit einer möglichst großen Angriffsfläche, welche ein angenehmes, verkantungsfreies oder -armes Betätigungsgefühl ermöglicht.

Aufgabe der vorliegenden Erfindung ist es, die Nachteile des Stands der Technik zu verbessern. Die Aufgabe wird durch die unabhängigen Ansprüche gelöst. Vorteilhafte Weiterbildungen sind in den Unteransprüchen definiert.

Insbesondere wird die Aufgabe gelöst durch eine Tastvorrichtung zum Betätigen einer Funktionalität in einem Kraftfahrzeug, wobei die Tastvorrichtung aufweist:
- eine mechanische und/oder elektrische Funktionssteuereinrichtung, die einen ersten Steuerzustand und einen zweiten Steuerzustand aufweist;
- ein Tastelement mit einer manuell betätigbaren (oder manuell zu betätigenden) Tastfläche (d.h. dass auf diese Fläche z.B. mit der Hand gedrückt werden soll), wobei das Tastelement mittels einer Druckkraft von einem ausgerückten Zustand in einen gedrückten Zustand, bevorzugt entlang einer Bewegungsrichtung des Tastelements, drückbar ist, wobei bevorzugt das Tastelement im gedrückten Zustand bezüglich einer die Tastvorrichtung direkt umgebenden Oberfläche des Kraftfahrzeugs weiter eingerückt ist als im ausgerückten Zustand, wobei die Funktionssteuereinrichtung den ersten Steuerzustand aufweist, wenn sich das Tastelement im ausgerückten Zustand befindet und die Funktionssteuereinrichtung den zweiten Steuerzustand aufweist, wenn sich das Tastelement im gedrückten Zustand befindet, das Tastelement über einen ersten, um eine Drehachse drehbar gelagerten Schwenkarm und über einen zweiten, um eine andere Drehachse, die von der einen Drehachse beabstandet ist, drehbar gelagerten Schwenkarm mit der Funktionssteuereinrichtung verbunden ist, wobei der erste Schwenkarm und der zweite Schwenkarm eingerichtet sind, in Folge einer Bewegung des Tastelements in einer gleichen Rotationsrichtung verschwenkt zu werden.

Mittels der Schwenkarme wird das Tastelement vorteilhaft gegenüber der Funktionssteuereinrichtung geführt, da die Bewegungsfreiheit des Tastelements reduziert wird. Durch diese, bevorzugt einem Viergelenk entsprechende Anordnung wird eine Stabilisierung der Orientierung des Tastelements auf eine vorteilhafte Weise erreicht, so dass der Benutzer an verschiedenen Punkten des Tastelements drücken kann, das Tastelement dabei aber, bereits alleine aufgrund der Führung durch die Schwenkarme, nicht oder nur unwesentlich verkippt. Somit ist eine wesentlich translatorischere Bewegungsführung gegeben. Im Gegensatz zu üblichen Führungen von Tastelementen über z.B. Linearschienen wird eine Blockade aufgrund eines Verkantens in der Linearführung vermieden und ferner ist die Reibung geringer. Gegenüber annähernd translatorischen Bewegungen des Tastelements, welche über einen langen Hebelarm und nur ein Drehgelenk realisiert werden, bietet die Verwendung von zwei Schwenkarmen den Vorteil, dass man keinen sehr langen (und somit mit hohen Steifigkeits- und Bauraumanforderungen verbundenen) Schwenkarm verwenden muss. Erfindungsgemäß können die Schwenkarme aus Kunststoff hergestellt werden, da sie nicht sehr lang sein müssen und daher, obwohl Kunststoff per se eher ein weiches Material ist, trotzdem eine ausreichende Steifigkeit besitzen.

Die Tastvorrichtung ist bevorzugt eine Vorrichtung, mittels der ein Benutzer (z.B. Fahrer oder Mitfahrer) durch Drücken des Tastelements eine bestimmte Funktion des Fahrzeugs bedienen kann. Dabei muss das Tastelement nach dem Drücken nicht zwingend wieder von alleine in die ausgerückte Position zurückkehren, sondern es ist z.B. auch eine Push-Push Mechanik (Funktionsprinzip wie bei einem Kugelschreiber) möglich. Die Tastvorrichtung ist bevorzugt im Innenraum des Fahrzeugs oder von außen zugänglich im Fahrzeug einbaubar. Die Tastvorrichtung weist bevorzugt eine Halterung auf, welche die Schwenkarme und die Funktionssteuereinrichtung verbindet. Bevorzugt weist die Tastvorrichtung einen bevorzugt schalenartigen Träger auf, in welchen die Tastvorrichtung vormontiert ist.

Unter einer Funktionalität in einem Kraftfahrzeug kann z.B. verstanden werden: das Öffnen und/oder Schließen des Fahrzeugs (Türen, Heckklappe, Kofferraumdeckel), Öffnen und/oder Schließen einer Klappe (z.B. Handschuhfach, Tankdeckel, Ladedeckel), Umklappen/Einstellen von Sitzflächen, Funktionen, die per Bedienelement im Armaturenbrett/Cockpit/Innenraumverkleidung gesteuert werden können (z.B. Klimaanlage, Entertainment, Blinker/Scheibenwaschanlage, elektrische Fensterheber).

Unter einer mechanischen und/oder elektrischen Funktionssteuereinrichtung wird bevorzugt eine Einrichtung verstanden, welche eine Bewegung des Tastelements aufnimmt oder detektiert, und in Folge darauf die Funktionalität steuert, z.B. einschaltet oder ausschaltet. Die Funktionssteuereinrichtung kann z.B. rein mechanisch sein, z.B. ein Bowdenzug oder ein Steuergestänge und/oder -getriebe, rein elektrisch, z.B. eine Sensoranordnung mit Hallsensor, oder elektromechanisch, z.B. ein Mikroschalter. Bevorzugt steuert die Funktionssteuereinrichtung einen elektrischen und/oder mechanischen Aktor. Sie ist bevorzugt ortsfest bezüglich des Fahrzeugs oder der Halterung der Tastvorrichtung.

Unter dem ersten Steuerzustand und dem zweiten Steuerzustand der Funktionssteuereinrichtung sind bevorzugt zwei verschiedene Zustände zu verstehen, die z.B. direkt oder indirekt den Zustand der Funktionalität beeinflussen (z.B. AN/AUS, GESCHLOSSEN/GEÖFFNET).

Als direkt umgebende Oberfläche des Fahrzeugs kommen insbesondere Türinnenverkleidung, Sitzverkleidung, Armaturenbrett, sichtbare oder in Reichweite des Benutzers liegende Fahrzeugblechbereiche (Innen oder Außen) in Betracht. Die direkt umgebende Oberfläche des Fahrzeugs ist z.B. das Außenblech der Fahrzeugtüre.

Das Tastelement dient zum Betätigen der Funktionalität durch den Benutzer. Die Tastfläche ist bevorzugt dem Benutzer zugewandt. Bevorzugt weist das Tastelement eine aufgesetzte Blende auf und die Tastfläche ist die Oberfläche der Blende. Auf die Tastfläche soll der Benutzer zur Betätigung der Tastvorrichtung drücken. Die erforderliche Druckkraft ist bevorzugt im Bereich von 1 N bis 1000 N, besonders bevorzugt von 10 N bis 100 N, ganz besonders bevorzugt im Bereich von 20 N bis 40 N. Bevorzugt sind mittels der Blende Öffnungen des Tastelements zur Justage der ausgerückten Position und/oder zur Justage der eingedrückten Position des Tastelements gegenüber dem Halter oder Träger abgedeckt. Bevorzugt schließt die Tastfläche in etwa bündig an die Oberfläche des Fahrzeugs (z.B. Türoberfläche) an. Bevorzugt ist das Tastelement im Wesentlichen oder annähernd linear bzw. translatorisch zwischen dem ausgerückten und gedrückten Zustand verschiebbar. Das Tastelement ist bevorzugt gegenüber der Halterung und/oder der Funktionssteuereinrichtung und/oder Fahrzeugtüre beweglich. Der Unterschied zwischen eingedrückter und ausgerückter Position ist bevorzugt, insbesondere im Falle eines Türöffners, weniger als 5 mm, besonders bevorzugt weniger als 2 mm, ganz besonders bevorzugt ist er 1,5 mm.

Die Schwenkarme sind bevorzugt möglichst starre Formteile, z.B. Kunststoff-Spritzgussteile. Bevorzugt sind der erste Schwenkarm und der zweite Schwenkarm gleich lang, d.h. der Abstand zwischen dem tastelementseitigen Anbindungspunkt und dem funktionssteuereinrichtungsseitigen Anbindungspunkt ist bei beiden Schwenkarmen gleich. Bevorzugt sind weiterhin die tastelementseitigen Anbindungspunkte im gleichen Abstand voneinander beabstandet wie die funktionssteuereinrichtungsseitigen Anbindungspunkte. Auf diese Weise bilden die Schwenkarme mit dem Tastelement und der Funktionssteuereinrichtung bzw. dem Halter der Funktionssteuereinrichtung ein Parallelogramm.

Unter einer gleichen Rotationsrichtung wird z.B. verstanden wenn beide Schwenkarme im Uhrzeigersinn verschwenkt werden. Die Bewegung der Schwenkarme ist somit möglichst parallel.

In einem weiteren Ausführungsbeispiel der vorliegenden Erfindung ist die Tastvorrichtung ein Türöffner und/oder die Funktionssteuereinrichtung ist ein elektrischer Schalter.

Hierdurch ist eine sehr vorteilhafte Anwendung gegeben. Einerseits als Taster zum Öffnen der Tür, andererseits zum elektrischen Betätigen einer Funktionalität, z.B. des Öffnens der Tür.

Bei dem Türöffner handelt es sich bevorzugt um einen elektrischen Türöffner zum Betätigen eines Aktors eines Fahrzeugtürverschlusses und/oder eines Aktors einer Fahrzeugtür-Öffnungs- und/oder -Schließmechanik zum Einbau in die Fahrzeugtüre. Der Türöffner ist bevorzugt ein Modul, welches in eine Fahrzeugtüre einbaubar ist. Bevorzugt weist der Türöffner keinen Griff auf, so dass allein eine Druckbewegung durch den Benutzer auf den Türöffner aufbringbar ist. Unter Fahrzeugtürverschluss wird bevorzugt das Schloss der Fahrzeugtüre verstanden, welches z.B. einen Schnapper und eine Verriegelung aufweist. Unter einer Fahrzeugtür-Öffnungs- und/oder - Schließmechanik wird bevorzugt eine Mechanik verstanden, welche die Fahrzeugtür selbsttätig auf- und/oder zuschwenkt oder auf- und/oder zuschiebt.

Die Fahrzeugtüre ist z.B. eine Fahrer- oder Beifahrertüre oder auch eine Heckklappe.

Bei dem Schalter handelt es sich bevorzugt um einen Schalter zum Erzeugen eines elektrischen Signals, wobei der erste Steuerzustand ein erster Schaltzustand ist und der zweite Steuerzustand ein zweiter Schaltzustand. Der Schalter ist bevorzugt ein Tastschalter, bevorzugt Mikroschalter. Unter Schalter kann auch eine Sensoranordnung, z.B. mit einem Hallsensor oder Piezoelement, verstanden werden, welche mindestens zwei verschiedene mechanische Zustände unterscheidet und abhängig davon ein Signal ausgibt.

In einem weiteren Ausführungsbeispiel der vorliegenden Erfindung ist mindestens einer der Schwenkarme zwischen dem Tastelement und der Funktionssteuereinrichtung über mindestens ein Drehgelenk mit einer Drehgelenkachse gelagert.

Hierdurch wird eine exaktere Führung des Tastelements aufgrund der starken Einschränkung der Bewegungsfreiheit des Tastelements durch das Drehgelenk erreicht. Die Drehgelenkachse(n) ist(sind) bevorzugt die Drehachse(n) des(r) Schwenkelements(e).

Ein Drehgelenk weist bevorzugt genau einen Freiheitsgrad (Rotation um eine Achse) auf - unter Vernachlässigung von eventuellem Gelenkspiel. Ein Drehgelenk ist bevorzugt zwischen zwei (möglichst starren) Bauteilen gebildet, wobei das eine Bauteil eine runde Öffnung aufweist und das andere Bauteil einen ringförmigen oder zylinderförmigen Stift, welcher möglichst spielfrei in die runde Öffnung eingreift.

Die eine oder mehreren Drehgelenkachsen sind im Wesentlichen senkrecht zur Richtung der Druckkraft, welche für die Betätigung der Tastvorrichtung durch den Benutzer aufgewendet wird, angeordnet. Hierdurch können die eine oder mehreren Drehgelenkachsen eine translatorische Bewegungskomponente des Tastelements aufnehmen, so dass die eine oder mehreren Drehachsen führend wirken. Mehrere Drehgelenkachsen sind bevorzugt parallel zueinander und senkrecht zur Bewegungsrichtung des Tastelements angeordnet.

In einem weiteren Ausführungsbeispiel der vorliegenden Erfindung weist die Tastvorrichtung ein erstes Drehgelenk und ein zweites Drehgelenk mit je einer Drehgelenkachse auf, wobei die Drehgelenkachsen des ersten und zweiten Drehgelenks voneinander beabstandet sind und das Tastelement und die Funktionssteuereinrichtung über das erste Drehgelenk, den ersten Schwenkarm und das zweite Drehgelenk miteinander verbunden sind, wobei das erste und das zweite Drehgelenk über den ersten Schwenkarm hintereinander geschaltet sind,
und die Tastvorrichtung weist ein drittes Drehgelenk und ein viertes Drehgelenk mit je einer Drehgelenkachse auf, wobei das Tastelement und die Funktionssteuereinrichtung weiterhin über das dritte Drehgelenk und das vierte Drehgelenk miteinander verbunden sind und das dritte Drehgelenk und das vierte Drehgelenk über den zweiten Schwenkarm hintereinander geschaltet sind.

Hierdurch wird eine reibungsarme und starre Kopplung erreicht. Aufgrund des gegenseitigen Abstands der Drehgelenke können die Drehgelenke gegenseitig interagieren und verschiedene Bewegungen umsetzen.

Mittels der Hintereinanderschaltung jeweils zweier Drehgelenke wird eine Führung für eine translatorische Bewegung (d.h. z.B. dass die Druckfläche möglichst parallel verschoben wird) des Tastelements bereitgestellt. Es wird ein Viergelenk aus Drehgelenken gebildet, so dass eine Bewegung eines Gelenkpaares (erstes und zweites Gelenk) auch auf die Bewegung des anderen Gelenkpaares (drittes und viertes Gelenk) übertragen wird und umgekehrt.

Bevorzugt sind das erste und dritte Drehgelenk ortsfest (gegenüber Fahrzeug und/oder Halterung und/oder Funktionssteuereinrichtung) angeordnet und die Drehachsen sind voneinander beabstandet. Das zweite und vierte Drehgelenk sind mit voneinander beabstandeten (bevorzugt dem gleichen Abstand wie bei erstem und dritten Drehgelenk) Drehachsen an zwei verschiedenen Punkten (möglichst nahe an zwei gegenüberliegenden Enden) an das Tastelement angebunden bzw. durch das Tastelement (zumindest je eine Gelenkhälfte) gebildet.

In einem weiteren Ausführungsbeispiel der vorliegenden Erfindung weist die Tastvorrichtung einen Kopplungsarm auf, welcher von dem Tastelement beabstandet ist und welcher den ersten Schwenkarm mit dem zweiten Schwenkarm koppelt.

Hierdurch wird die Kopplung des Viergelenks verbessert und somit die Stabilisierung der Orientierung noch weiter erhöht. Der Kopplungsarm überträgt mittels Druck- oder Zugkraft die Bewegung des einen Schwenkarms auf den anderen Schwenkarm. Die Parallelität der Bewegung der Schwenkarme wird somit noch wirksamer erzwungen als nur durch das Tastelement selbst.

In einem weiteren Ausführungsbeispiel der vorliegenden Erfindung weist die Tastvorrichtung ein fünftes Drehgelenk und ein sechstes Drehgelenk mit je einer Drehachse auf, wobei der erste Schwenkarm über das fünfte Drehgelenk mit dem Kopplungsarm verbunden ist und der zweite Schwenkarm über das sechste Drehgelenk mit dem Kopplungsarm verbunden ist.

Hierdurch ist eine reibungsarme und starre Kopplung der beiden Schwenkarme durch den Kopplungsarm gegeben. Die Bezeichnung fünftes und sechstes Drehgelenk dient lediglich der besseren Unterscheidbarkeit bedeutet aber nicht, dass zwingend das erste, zweite, dritte und vierte Drehgelenk vorhanden sein müssen, sondern das fünfte und sechste Drehgelenk können auch die einzigen Drehgelenke sein. Bevorzugt sind die Drehachsen des fünften und sechsten Drehgelenks parallel zu den vorhandenen Drehgelenkachsen anderer Drehgelenke (erstes bis viertes Drehgelenkt angeordnet. Bevorzugt ist die Drehachse des fünften Drehgelenks in einem Abstand zu der Verbindungslinie zwischen erstem und zweitem Drehgelenk angeordnet, während die Drehachse des sechsten Drehgelenks in einem Abstand zu der Verbindungslinie zwischen drittem und vierten Drehgelenk angeordnet ist.

In einem weiteren Ausführungsbeispiel der vorliegenden Erfindung weist die Tastfläche eine lange Seite und eine kurze Seite auf und die Achse der Rotationsrichtung des ersten und des zweiten Schwenkarms steht gegenüber der kurzen Seite senkrecht.

Hierdurch wird insbesondere ein Verkippen entlang der langen Seite wesentlich vermindert oder verhindert. Oftmals ist es wünschenswert, ein Tastelement mit einer schmalen bzw. länglichen Druckfläche, auf die der Benutzer zur Betätigung der Tastvorrichtung drücken soll, zur Verfügung zu stellen, z.B. aus bauraumtechnischen oder designtechnischen Gründen. Dabei besteht das Problem, dass ein solches Tastelement leichter verkippen kann. Hiergegen schafft die Erfindung jedoch Abhilfe.

Die lange und kurze Seite sind bevorzugt die die Tastfläche begrenzenden Seiten des Tastelements, die der Benutzer, wenn er auf die Tastvorrichtung blickt, als zu drückende Fläche erkennt. Bei einer ovalen Tastflächenform oder ungewöhnlichen anderen Formen ist die lange Seite bevorzugt die längste mögliche Linie durch den geometrischen Mittelpunkt der Tastfläche und die kurze Seite die kürzeste mögliche Linie durch den geometrischen Mittelpunkt der Tastfläche, wobei die Linienlänge durch die äußersten Ränder der Tastfläche vorgegeben ist. Bevorzugt ist das Seitenverhältnis von langer zu kurzer Seite größer gleich 2:1, besonders bevorzugt größer gleich 3:1, ganz besonders bevorzugt größer gleich 4:1.

Bevorzugt sind bei Vorhandensein von hintereinandergeschalteten Gelenkpaaren (z.B. erstes + zweites Drehgelenk; drittes + viertes Drehgelenk; drittes Drehgelenk + Gleitlager) zwei unterschiedliche Gelenkpaare in möglichst großem Abstand (z.B. mehr als die Hälfte der Seitenlänge) voneinander nahe an zwei gegenüberliegenden kurzen Seiten angeordnet.

In einem weiteren Ausführungsbeispiel der vorliegenden Erfindung weist die Tastvorrichtung auf:
- eine erste Feder, welche das Tastelement mit einer ersten Kraft in Richtung des ausgerückten Zustands beaufschlagt.
- eine Rückhalteeinrichtung, welche die Position des ausgerückten Zustands des Tastelements definiert.

Hierdurch kann mittels der Rückhalteeinrichtung die Position des ausgerückten Zustands bestimmt werden und an verschiedene Einbausituationen angepasst werden. So ist zum Beispiel ein bündiger Abschluss der Tastvorrichtung mit der umgebenden Fahrzeugtüroberfläche definierbar. Für diese vorteilhafte Ausgestaltung muss die Tastvorrichtung nicht zwingend auch die gleichorientiert schwenkenden Schwenkarme aufweisen. Z.B. kann das Tastelement auch direkt über die erste Feder und/oder ein anderes, allgemeines Gelenk mit der Funktionssteuereinrichtung verbunden sein. Ein vorteilhafter synergetischer Effekt zwischen einer vorhandenen erfindungsgemäßen Kinematik mit mindestens zwei Schwenkarmen und der der Rückhalteeinrichtung ist jedoch, dass hierdurch die Position des ausgerückten Zustand sowie bevorzugt auch die Orientierung sehr genau und möglichst reibungsarm definierbar ist.

Die erste Feder ist bevorzugt eine Druckfeder, z.B. Blattfeder oder ein Blattfederpaket, welches zwischen Tastelement und Funktionssteuereinrichtung kraftübertragend angeordnet ist, die erste Feder kann dabei z.B. an einem oder mehreren der vorhandenen Schwenkarme angekoppelt sein. Durch eine Blattfeder oder ein Blattfederpaket ist eine bauraumsparende Realisierung einer Druckfeder gegeben, welche zur geringen Einbautiefe der Tastvorrichtung (z.B. zum Einbau in der Fahrzeugtüre) beiträgt.

Die erste Feder beaufschlagt bevorzugt einen beweglichen Teil einer als Schalter ausgebildeten Funktionssteuereinrichtung, z.B. den Tastkopf eines Mikroschalters.

Die Rückhalteeinrichtung bildet bevorzugt einen Anschlag (z.B. einen feststehenden oder verstellbaren Vorsprung), besonders bevorzugt einen nachgebenden Anschlag, z.B. über eine zweite Feder, wie anschließend ausgeführt.

In einem weiteren Ausführungsbeispiel der vorliegenden Erfindung ist die erste Feder eine Schnappfeder, z.B. eine Blattfeder mit Knackfroscheffekt.

Eine Schnappfeder hat den Vorteil eines hörbaren Knackens oder fühlbaren Umschnappens, sobald die Feder einen bestimmten zusammengedrückten Zustand überschreitet, was als akustische und/oder taktile Rückmeldung für den Benutzer des Türgriffs verwendet werden kann. Die Schnappfeder ist bevorzugt kuppel- oder kegelförmig.

In einem weiteren Ausführungsbeispiel der vorliegenden Erfindung weist die Tastvorrichtung eine zweite Feder als Teil der Rückhalteeinrichtung auf, welche das Tastelement mit einer zweiten Kraft in Richtung des gedrückten Zustands beaufschlagt.

Hierdurch bildet die zweite Feder einen in Ausrückrichtung nachgebenden Anschlag. Es erfolgt somit kein plötzlicher Bewegungsstop beim Ausrücken des Tastelements, sondern ein sanfteres Abbremsen, bis ein Federgleichgewicht zwischen erster und zweiter Feder erreicht ist. Die zweite Feder ist bevorzugt eine Zugfeder. Sie ist bevorzugt kraftübertragend einerseits an das Tastelement gekoppelt und andererseits an einen ortsfesten (bzgl. Fahrzeug und/oder Halterung) Teil der Tastvorrichtung (jeweils mittelbar oder unmittelbar), sie kann dabei z.B. an einem oder mehreren der vorhandenen Schwenkarme angekoppelt sein. Darunter, dass die Feder ein Teil der Rückhalteeinrichtung ist, wird auch der Fall verstanden, dass die zweite Feder das einzige Teil der Rückhalteeinrichtung ist, die Rückhalteeinrichtung somit durch die zweite Feder gebildet ist.

Bevorzugt weist die erste Feder eine Federkonstante auf, die im Vergleich zu der Federkonstante der zweiten Feder sehr hoch ist (z.B. um eine, bevorzugt zwei, besonders bevorzugt drei Größenordnung höher). Hierdurch ist der Weg, der zum Eindrücken des Tastelements zur Betätigung der Funktionssteuereinrichtung notwendig ist, annähernd konstant, so dass auch bei einem durch die später noch genannte Justageeinrichtung verstellten Tastelement das Tastgefühl annähernd gleich ist. Die Änderung des Tastelements entspricht dann z.B. dem Weg, um den die Schraube der Justageeinrichtung ein- oder ausgeschraubt wird.

In einem weiteren Ausführungsbeispiel der vorliegenden Erfindung ist die zweite Feder eine sich quer, bevorzugt im Wesentlichen senkrecht, zur Bewegungsrichtung des Tastelements erstreckende Drahtbügelfeder.

Hierdurch wird eine besonders bauraumsparende Realisierung einer Zugfeder erreicht, welche zur geringen Einbautiefe der Tastvorrichtung im Fahrzeug beiträgt. Die Drahtbügelfeder ist bevorzugt durch mindestens einen ortsfesten Haken bevorzugt im mittleren Bereich der Drahtbügelfeder gehalten. Bevorzugt beaufschlagen die Enden der Drahtbügelfeder die zwei Schwenkarme oder das Tastelement.

In einem weiteren Ausführungsbeispiel der vorliegenden Erfindung weist die Tastvorrichtung eine Justageeinrichtung auf, mittels welcher die Position des ausgerückten Zustands des Tastelements einstellbar ist.

Hierdurch kann auch nach dem Einbau eine Feineinstellung der Ruheposition des Tastelements (Position des ausgerückten Zustands) vorgenommen werden, z.B. ein Angleichen an die umgebende Oberfläche des Fahrzeugs. Unter der Position des ausgerückten Zustands des Tastelements bzw. Ruheposition wird besonders bevorzugt die Position des Tastelements in Richtung der aufzubringenden Druckkraft verstanden, d.h. z.B. der Abstand zwischen dem Tastelement und der Funktionssteuereinrichtung oder der Betrag, um den das Tastelement bezüglich der direkt umgebenden Oberfläche des Kraftfahrzeugs versenkt ist oder hervorsteht.

In einem weiteren Ausführungsbeispiel der vorliegenden Erfindung ist mittels der Justageeinrichtung der Betrag der ersten Kraft und/oder der Betrag der zweiten Kraft einstellbar und somit die Position des ausgerückten Zustands des Tastelements einstellbar.

Hierdurch kann auch nach dem Einbau eine Feineinstellung einer beidseitig gefederten Ruheposition in einfacher Weise vorgenommen werden. Bevorzugt ist mittels eines Einstellelements, z.B. einer (Maden-)Schraube, die Vorspannung einer oder beider Federn veränderbar. Dabei wird bevorzugt zumindest einer der Ankopplungspunkte einer Feder in seiner relativen Lage zum Tastelement und/oder zur Funktionssteuereinrichtung verändert.

In einem weiteren Ausführungsbeispiel der vorliegenden Erfindung weist die Justageeinrichtung eine Schraube auf, die von einer der Federn beaufschlagt wird, wobei mittels der Schraube eine Vorspannung dieser Feder einstellbar ist.

Hierdurch ist eine einfache Justagemöglichkeit mit wenigen Bauteilen gegeben, die durch einfaches Werkzeug bedienbar ist.

In einem weiteren Ausführungsbeispiel der vorliegenden Erfindung weist das Tastelement eine Öffnung zur Bedienung der Justageeinrichtung auf.

Hierdurch ist eine einfache Zugänglichkeit zur Justage gegeben.

In einem weiteren Ausführungsbeispiel der vorliegenden Erfindung weist die Tastvorrichtung mindestens einen verstellbaren Anschlag auf, welcher eine Position eines maximal gedrückten Zustand des Tastelements definiert.

Hierdurch ist ein verstellbarer Überlastschutz gegeben, so dass der Benutzer die Funktionssteuereinrichtung nicht durch zu starkes Eindrücken des Tastelements beschädigen kann.

In einem weiteren Ausführungsbeispiel der vorliegenden Erfindung ist der Anschlag eine Schraube, die zumindest teilweise unter- oder innerhalb des Tastelements angeordnet ist, wobei das Tastelement eine Öffnung zur Verdrehung der Schraube aufweist.

Hierdurch ist eine einfache und platzsparende Möglichkeit der Einstellung gegeben, die keinen Bauraum seitlich des Tastelements benötigt und außerdem für den Benutzer verdeckt werden kann z.B. durch eine Abdeckblende für die Öffnung. Die Schraube ist bevorzugt aus Sicht eines Bedieners unter- oder innerhalb des Tastelements angeordnet.

In einem weiteren Ausführungsbeispiel der vorliegenden Erfindung weist die Tastvorrichtung ein Dichtelement auf, welches das Tastelement zumindest bereichsweise umgibt und an diesem anliegt und welches einen Wulst aufweist, der im eingebauten Zustand der Tastvorrichtung an der Unterseite der direkt umgebenden Oberfläche des Fahrzeugs anliegt.

Hierdurch ist eine flexible Abdichtung des Bauraums, in den die Tastvorrichtung eingebaut ist, z.B. des Fahrzeugtürhohlraums, gegeben, welche der Bewegung des Tastelements durch ein Abrollen des Wulstes an der Unterseite folgen kann und welche somit sowohl im gedrückten als auch im ausgerückten Zustand eine Dichtwirkung erzielt. Der Wulst passt sich somit der Bewegung, insbesondere einer zur umgebenden Oberfläche senkrechten Bewegungskomponente des Bauelements an und erlaubt eine gleichbleibende Dichtwirkung.

Das Dichtelement kann bevorzugt in anderen Anwendungsfällen angewendet werden, die nicht zwingend eine Tastvorrichtung betreffen, sondern allgemeiner, eine Abdichtung eines Spalts zwischen zwei den Spalt zwischen sich bildenden Bauteilen eines Fahrzeugs unterhalb einer Oberfläche, wobei sich die Bauteile relativ zueinander bewegen (z.B. ein Tankdeckel und die umgebende Fahrzeugoberfläche). Ein vorteilhafter synergetischer Effekt zwischen einer vorhandenen erfindungsgemäßen Kinematik mit mindestens zwei gleichorientiert schwenkenden Schwenkarmen und dem Dichtelement ist, dass die Dichtwirkung gleichmäßiger ist, da die Kinematik die Orientierung des Tastelements besser festlegt. Ein vorteilhafter synergetischer Effekt zwischen einer Justageeinrichtung und dem Dichtelement ist, dass mit der Einstellbarkeit der Ruheposition des Tastelements auch die Größe der Auflagefläche des Wulstes an der Unterseite der Oberfläche einstellbar ist, womit somit auch die Dichtwirkung einstellbar ist. Zudem kann der Einfluss, welchen das elastische Dichtelement auf das Federgleichgewicht hat und somit das Tastelement in eine unerwünschte Ruheposition bringt, kompensiert werden.

Bevorzugt genügt eine Dichtwirkung bezogen auf Verschmutzung (Staubschutz), besonders bevorzugt Spritzwasser, wobei eine Spritzwasserdichtigkeit insbesondere an der im eingebauten Zustand oben liegenden Seite des Dichtelements sowie bevorzugt den Seitenflächen vorliegt. Bevorzugt umgibt das Dichtelement das Tastelement komplett.

Bevorzugt ist der Wulst durch eine konvexe Auswölbung des Dichtelements in Richtung der anzuliegenden Fläche gebildet, wobei der Wulst besonders bevorzugt hohl oder an der anderen Seite konkav ist, so dass er leicht verformbar ist und somit ein Abrollen an der Unterseite besonders vorteilhaft erfolgen kann. Bevorzugt liegt der Wulst mit der konvexen Seite an der Unterseite an bzw. ist er derart eingerichtet. Bevorzugt ist das Ende des Wulsts, das dem Tastelement abgewandt ist, d.h. ein äußerer Rand des Dichtelements oder das Ende, das nicht an den Bereich des Dichtelement angrenzt, welcher am Tastelement anliegt, zumindest bereichsweise relativ zu der Unterseite der Oberfläche des Fahrzeugs fixiert, indem z.B. das Dichtelement an seinem äußeren Rand bereichsweise oder durchgehend an der Unterseite der umgebenden Oberfläche in eine oder mehrere Nuten geschoben ist. Die Nuten sind z.B. Teil eines Gehäuses, welches das Bauelement trägt oder sie sind direkt an der Unterseite angeordnet. Bevorzugt wird das Bauelement durch einen schalenartigen Träger gehalten, der relativ zu der Unterseite der Oberfläche des Fahrzeugs fixiert ist, und das Ende des Wulstes, das dem Bauelement abgewandt ist, ist zumindest bereichsweise an dem Träger fixiert. Hierdurch dient das Dichtelement weiterhin gleichzeitig als Abdichtung zwischen dem Träger und dem den Träger umgebenden Fahrzeugraum.

Das Dichtelement definiert bevorzugt eine innere Öffnung mit einem inneren Rand, welcher am Tastelement anliegt. Das Tastelement weist bevorzugt einen zumindest teilweise umlaufenden Absatz auf, auf welchem der innere Rand aufliegt und somit in zwei Richtungen positioniert ist. Bevorzugt verläuft der Wulst des Dichtelements weiter außen.

In einem weiteren Ausführungsbeispiel der vorliegenden Erfindung weist der Wulst Drainagemulden auf.

Hierdurch kann Wasser, welches sich im Spalt zwischen Tastelement und der direkt umgebenden Oberfläche ansammelt, ablaufen oder verdunsten, während Schmutz weiterhin effektiv abgehalten wird. Hierdurch wird außerdem ein selbstreinigender Effekt begünstigt, da getrockneter Schmutz leichter durch den Fahrtwind ausgeblasen werden kann. Bevorzugt sind die Drainagemulden insbesondere an der im eingebauten Zustand unten liegende Seite des Dichtelements vorhanden, so dass Wasser einfach ablaufen kann, Schmutz jedoch abgehalten wird.

In einem weiteren Ausführungsbeispiel der vorliegenden Erfindung weist das Tastelement eine aufsetzbare Blende auf und das Dichtelement liegt in einem Spalt zwischen der Blende und einer Oberfläche des Tastelements an dem Tastelement und/oder der Blende an.

Hierdurch können einerseits Öffnungen im Tastelement (z.B. für die Justage) durch die Blende abgedeckt werden, wobei eine Abdichtung (Spritzwasser und/oder Schmutz) zwischen Tastelement und Blende durch das Dichtelement bewirkt wird, andererseits hält die Blende das Dichtelement an seinem inneren Rand in Position.

Die Blende ist z.B. eine Blende, bevorzugt Chromblende, wodurch eine ansprechende Optik erreichbar ist, ohne dass das Tastelement, welches aufwändiger herzustellen ist aufgrund seiner Anbindungspunkte an Drehgelenke und/oder Feder und/oder anderer Führungsmittel, eine teure Oberflächenbehandlung erfahren muss. Sie weist bevorzugt eine Fläche auf, welche die dem Benutzer zugewandte Seite des Tastelements zumindest in dem Ausmaß abdeckt, wie es der Benutzer der Tastvorrichtung sehen würde. Bevorzugt weist die Blende seitliche Vorsprünge auf, die das Tastelement auch seitlich teilweise überdecken. Die Blende ist bevorzugt mittels eines Schnappverschlusses oder eines Aufsetz-Schieb-Verschlusses (in etwa ein linearer Bajonettverschluss) mit bevorzugt L-förmigen Führungsnuten auf das Tastelement aufsetzbar.

Der Spalt kann dabei auch größer sein als die Dicke des Dichtelements an dieser Stelle (für die angestrebte Dichtwirkung reicht das trotzdem aus), vorteilhaft ist der Spalt jedoch genauso groß wie oder ein wenig kleiner als die Dicke des Dichtelements an dieser Stelle, so dass kein Restspalt verbleibt.

In einem weiteren Ausführungsbeispiel der vorliegenden Erfindung weist das Dichtelement einen Bereich hoher Shore-Härte zur Anlage an dem Tastelement und/oder der Blende und einen Bereich niedriger Shore-Härte zur Ausbildung des Wulstes auf. Hierdurch kann das Dichtelement einerseits im Bereich des Tastelements und/oder der Blende stabiler ausgestaltet sein, so dass dort die Montage einfacher ist und/oder das Aufsetzen der Blende leichter ist, z.B. da sich das Dichtelement nicht unerwünscht faltet. Andererseits kann der Bereich, in dem das Tastelement an der Fahrzeugtürinnenfläche (als Unterseite der direkt umgebenden Oberfläche) abrollt, weich gestaltet sein, so dass das Abrollen vorteilhaft erfolgt. Bevorzugt ist das Dichtelement als ein Zweikomponenten- oder Mehrkomponenten-Spritzgussteil hergestellt. Bevorzugt besteht dabei der Bereich hoher Shore-Härte aus einer ersten Komponente und der Bereich niedriger Shore-Härte aus einer zweiten Komponente.

In einem weiteren Ausführungsbeispiel der vorliegenden Erfindung weist das Tastelement an einer Seite eine Nut auf, in welche eine Innenkante des Dichtelements eingelegt ist.

Hierdurch ist eine Fixierung des Dichtelements an dem Tastelement gegeben, welche einfach zu montieren ist. Bevorzugt ist die seitliche Nut bei einer Tastvorrichtung, die ein Türöffner ist, an der Seite des Tastelements vorhanden, welche sich im eingebauten Zustand des Türöffners nahe und parallel zu der Türseitenkante befindet.

Die Erfindung soll nun anhand von Zeichnungen beispielhaft weiter veranschaulicht werden. Hierbei zeigen:
Figur 1 eine erfindungsgemäße Tastvorrichtung
Figur 2a-b eine Realisierung der Erfindung weiterhin mit Drehgelenken, Kopplungsarm und einem Tastelement mit langer und kurzer Seite,
Fig. 3 eine Realisierung der Erfindung mit einer Rückhalteeinrichtung,
Fig. 4a-b eine Realisierung der Erfindung mit einer Dichteinrichtung,
Fig. 5a-d eine Realisierung der Erfindung aufbauend auf insbesondere Fig. 2c, 4, 4a, 4b mit einer Vielzahl vorteilhafter weiterer Merkmale.

**Figur 1** zeigt eine erfindungsgemäße Tastvorrichtung. Die Tastvorrichtung 1 weist eine mechanische und/oder elektrische Funktionssteuereinrichtung 10 auf, hier als Schalter gezeichnet, die einen ersten Steuerzustand und einen zweiten Steuerzustand aufweist. Die Tastvorrichtung 1 weist ein Tastelement 20 mit einer manuell betätigbaren Tastfläche auf, wobei das Tastelement 20 mittels einer Druckkraft 100 von einem ausgerückten Zustand in einen gedrückten Zustand drückbar ist. Das Tastelement 20 ist im gedrückten Zustand bezüglich einer die Tastvorrichtung 1 direkt umgebenden Oberfläche 110 des Kraftfahrzeugs weiter eingerückt als im ausgerückten Zustand. Die Funktionssteuereinrichtung 10 weist den ersten Steuerzustand auf, wenn sich das Tastelement 20 im ausgerückten Zustand befindet, und den zweiten Steuerzustand, wenn sich das Tastelement 20 im gedrückten Zustand befindet. Das Tastelement 20 über einen ersten, um eine Drehachse drehbar gelagerten Schwenkarm 51 und über einen zweiten, um eine andere Drehachse, die von der einen Drehachse beabstandet ist, drehbar gelagerten Schwenkarm 52 mit der Funktionssteuereinrichtung 10 verbunden ist, wobei der erste Schwenkarm 51 und der zweite Schwenkarm 52 eingerichtet sind, in Folge einer Bewegung des Tastelements 20 in einer gleichen Rotationsrichtung verschwenkt zu werden. Hier ist zudem eine Halterung 2 als Teil der Tastvorrichtung 1 gezeigt, welche die Schwenkarme 51, 52 und die Funktionssteuereinrichtung 10 verbindet, wobei auch eine Verbindung zwischen Funktionssteuereinrichtung 1 und Tastelement 20 über die Schwenkarme 51, 52 ohne Halterung 2 vorliegen kann.

Hierdurch ergibt sich eine Einschränkung der Bewegungsfreiheit des Tastelements durch die Schwenkarme 51, 52, die jedoch die angestrebte annähernd translatorische Bewegung zumindest in einem bestimmten Drehwinkelbereich erlauben. Ein Verkippen der Tastfläche wird dabei aufgrund der Schwenkarmanordnung stark reduziert. Hierbei bilden die Schwenkarme 51, 52 eine, einem Viergelenk entsprechende Kopplung zwischen dem Tastelement 20 und der Funktionssteuereinrichtung 10, so dass die Schwenkarme 51, 52 in etwa synchron verschwenken. Drückt ein Benutzer mit einer Kraft 100 weit außen auf das Tastelement 20, wie gezeigt, wird auch das andere Ende des Tastelements 20 über die Schwenkarmanordnung nach unten gezogen, da die Bewegungsfreiheit des Tastelements 20 auf der anderen Seite durch den Schwenkarm 52 eingeschränkt ist.

**Figur 2a****-b** zeigen, aufbauend auf Fig. 1, eine Realisierung der Erfindung weiterhin mit Drehgelenken 31, 32, 33, 34, 35, 36, Kopplungsarm 53 und einem Tastelement 20 mit langer Seite 21 und kurzer Seite 22. Fig. 2a ist eine Aufsicht, Fig. 2b eine Seitenansicht der Tastvorrichtung 1.

Beide Schwenkarme 51, 52 sind zwischen dem Tastelement 20 und der Funktionssteuereinrichtung 10 über je zwei Drehgelenke 31, 32, 33, 34 mit je einer Drehgelenkachse gelagert. Die Tastvorrichtung 1 weist ein erstes Drehgelenk 31 und ein zweites Drehgelenk 32 mit je einer Drehgelenkachse auf, wobei die Drehgelenkachsen des ersten und zweiten Drehgelenks 31, 32 voneinander beabstandet sind und das Tastelement 20 und die Funktionssteuereinrichtung 10 über das erste Drehgelenk 31, den ersten Schwenkarm 51 und das zweite Drehgelenk 32 miteinander verbunden sind. Das erste und das zweite Drehgelenk 31, 32 sind über den ersten Schwenkarm 51 hintereinander geschaltet. Die Tastvorrichtung 1 weist ein drittes Drehgelenk 33 und ein viertes Drehgelenk 34 mit je einer Drehgelenkachse auf und das Tastelement 20 und die Funktionssteuereinrichtung 10 sind weiterhin über das dritte Drehgelenk 33 und das vierte Drehgelenk 34 miteinander verbunden. Das dritte Drehgelenk 33 und das vierte Drehgelenk 34 sind über den zweiten Schwenkarm 52 hintereinander geschaltet. Durch die Drehgelenke 31, 32, 33, 34 wird eine reibungsarme und ansonsten starre drehbare Lagerung der Schwenkarme 51, 52 erreicht.

Die Tastvorrichtung 1 weist einen Kopplungsarm 53 auf, welcher von dem Tastelement 20 beabstandet ist und welcher den ersten Schwenkarm 51 mit dem zweiten Schwenkarm 52 koppelt. Die Tastvorrichtung 1 weist weiterhin ein fünftes Drehgelenk 35 und ein sechstes Drehgelenk 36 mit je einer Drehachse auf, wobei der erste Schwenkarm 51 über das fünfte Drehgelenk 35 mit dem Kopplungsarm 53 verbunden ist und der zweite Schwenkarm 52 über das sechste Drehgelenk 36 mit dem Kopplungsarm 53 verbunden ist. Hierdurch wird die Synchronisation zwischen den Drehgelenken 31, 33 noch verbessert, was insbesondere im Winkelbereich, der für die translatorische Bewegung des Tastelements 20 interessant ist (beide Schwenkarme 51, 52 in etwa parallel und auf einer Achse) sehr wirkungsvoll ist. Drückt ein Benutzer mit einer Kraft 100 weit außen auf das Tastelement 20, wie gezeigt, wird auch das andere Ende des Tastelements 20 über die Drehgelenkanordnung nach unten gezogen. Über das Drehgelenk 32 und den Schwenkarm 51 wird der Schwenkarm 51 um das Drehgelenk 31 verschwenkt. Dabei wird mit dem Schwenkarm 51 auch das Drehgelenk 35 verschwenkt, so dass der Kopplungsarm 53 bei der gewählten Anordnung eine Druckkraft auf das Drehgelenk 36 ausübt. Diese Druckkraft verschwenkt den Schwenkarm 52 um das Drehgelenk 33 und bewirkt ein Ziehen am Tastelement 20 über das Drehgelenk 34.

Die Tastfläche weist eine lange Seite 21 und eine kurze Seite 22 auf. Die Achse der Rotationsrichtung des ersten und des zweiten Schwenkarms 51, 25 steht gegenüber der kurzen Seite 21 senkrecht. Hierdurch kann ein Verkippen insbesondere entlang der langen Seite 22 des Tastelements 20 reduziert werden.

**Fig. 3** zeigt eine Realisierung der Erfindung mit einer Rückhalteeinrichtung 62. Die Tastvorrichtung 1 weist eine erste Feder 61 auf, welche das Tastelement 20 mit einer ersten Kraft in Richtung des ausgerückten Zustands beaufschlagt, und eine Rückhalteeinrichtung 62, welche die Position des ausgerückten Zustands des Tastelements 20 definiert. Die Tastvorrichtung 1 weist außerdem eine Justageeinrichtung 70 auf, mittels welcher die Position des ausgerückten Zustands des Tastelements 20 bezüglich der Y-Richtung einstellbar ist. Gepunktet eingezeichnet ist die Kinematik mit den mindestens zwei Schwenkarmen 51, 52. Eine Kombination der Justageeinrichtung 70 mit dieser Kinematik ist aufgrund der präzisen Definition der Ruhelage, sowohl in Höhe (durch die Justageeinrichtung) und Orientierung (durch die Kinematik) des Tastelements besonders vorteilhaft.

**Fig. 4a****-b** zeigen eine Realisierung der Erfindung mit einer Dichteinrichtung 90. Die Tastvorrichtung 1 weist ein Dichtelement 90 auf, welches das Tastelement 20 umgibt und an diesem anliegt und welches einen Wulst 91 aufweist, der im eingebauten Zustand der Tastvorrichtung 1 an der Unterseite der direkt umgebenden Oberfläche 110 des Fahrzeugs anliegt. Fig. 4a zeigt den gedrückten Zustand des Tastelements 20 und Fig. 4b den ausgerückten Zustand. In Fig. 4b sieht man, wie der Wulst 90 sich an die Unterseite mehr anschmiegt als im eingerückten Zustand (angedeutet auf der rechten Seite durch eine gestrichelte Linie). Hierdurch wird eine Abdichtung für beide Zustände erreicht. Das Dichtelement 90 selbst ist dabei für den Benutzer bei geeignetem, geringem Spaltmaß so gut wie nicht sichtbar, was einen besseren optischen Eindruck vermittelt.

**Fig. 5a****-d** zeigen eine Realisierung der Erfindung aufbauend auf insbesondere Fig. 2c, 4, 4a, 4b mit einer Vielzahl vorteilhafter weiterer Merkmale. Fig. 5a und b zeigen zwei Längsschnitte an verschiedenen Z-Positionen. Fig. 5c zeigt eine perspektivische Aufsicht, wobei das Tastelement 20 zum Zwecke der Darstellung entfernt ist, Fig. 5d eine perspektivische Querschnittdarstellung. Die Tastvorrichtung 1 ist ein Türöffner und die Funktionssteuereinrichtung 10 ein elektrischer Schalter. Die erste Feder ist 61 eine Schnappfeder, die als Blattfeder mit Knackfroscheffekt ausgeführt ist. Die Tastvorrichtung 1 weist eine zweite Feder 62.1 als Teil der Rückhalteeinrichtung 62 auf, welche das Tastelement 20 mit einer zweiten Kraft in Richtung des gedrückten Zustands beaufschlagt. Mittels der Justageeinrichtung 70 ist der Betrag der ersten Kraft und der Betrag der zweiten Kraft (es liegt ein Federgleichgewicht vor) einstellbar und somit ist eine Ruheposition des Tastelements 20 einstellbar. Die Justageeinrichtung 70 weist eine Schraube 71 auf, die von der ersten Feder 61 beaufschlagt wird, wobei mittels der Schraube 71 eine Vorspannung der ersten Feder 61 einstellbar ist. Durch Drehen der Schraube wird 71 der Federweg zwischen der ersten und zweiten Feder 61, 62 verändert, so dass sich ein neues Kräftegleichgewicht und somit eine veränderte Lage des Tastelements 20 ergibt. Das Tastelement 20 weist eine Öffnung 23 zur Bedienung der Justageeinrichtung 70 auf. Die zweite Feder 62.1 ist eine sich quer und im Wesentlichen senkrecht, zur Bewegungsrichtung des Tastelements 20 erstreckende Drahtbügelfeder. Die Tastvorrichtung 1 weist mindestens zwei verstellbare Anschläge 80, 80' auf, welche eine Position eines maximal gedrückten Zustand des Tastelements 20 definieren. Die Anschläge 80, 80' sind Schrauben 81, 81', die zumindest teilweise unter- oder innerhalb des Tastelements 20 angeordnet sind. Das Tastelement 20 weist eine aufsetzbare Blende 25 auf und das Dichtelement 90 liegt in einem Spalt zwischen der Blende 25 und einer Oberfläche des Tastelements 20 an dem Tastelement 20 und der Blende 25 an. Das Dichtelement 90 weist einen Bereich hoher Shore-Härte 92 zur Anlage an dem Tastelement 20 und der Blende 25 und einen Bereich niedriger Shore-Härte 93 zur Ausbildung des Wulstes 90 auf. Der Wulst 90 ist in einer entspannten Lage gezeigt, als ob die Oberfläche 110 nicht vorhanden wäre. Das Tastelement 20 weist an einer Seite eine Nut 26 auf, in welche eine Innenkante des Dichtelements 90 eingelegt ist. Die Tastvorrichtung 1 weist eine Halterung 2 auf, welche das erste Drehgelenk 31 und die Funktionssteuereinrichtung 10 verbindet, sowie einen schalenartigen Träger 3, in welchen die Tastvorrichtung 1 vormontiert ist. Das Tastelement 20 wird somit über die Halterung 2 und den Träger 3 gehalten, wobei der Träger 3 relativ zu der Unterseite der Oberfläche 110 des Fahrzeugs fixiert ist. Das Ende des Wulstes 91, das dem Tastelement 200 abgewandt ist, ist zumindest bereichsweise an dem Träger 3 fixiert, wodurch das Dichtelement 90 weiterhin auch den Innenraum des Trägers 3 gegenüber dem Fahrzeugraum unterhalb der Oberfläche 110 abdichtet.

Mit dieser Erfindung wurde ein universelles Bedienelement vorgestellt, das mittels einer Tastbewegung betätigbar ist, wobei aufgrund der verwendeten Kinematik mit mindestens zwei gleich orientiert drehenden Schwenkarmen auch große Tastflächen realisiert werden können, da eventuelle Verkippbewegungen durch diese Kinematik abgefangen oder abgemildert werden. Das Tastelement ist bevorzugt lang und dünn und es soll parallel nach innen unterhalb und weiter in eine Oberfläche bewegt werden um z.B. einen Mikroschalter zu schalten. Die Bewegung des gesamten Tastelements soll parallel sein, egal ob es an einem der Enden oder in der Mitte gedrückt wird. Die relativ hohe (im Vergleich zu den Dimensionen des Tastelements) Gegenkraft erfordert eine hohe Steifigkeit des Druckmechanismus und des Tastelements selbst, um eine parallele und quasi-steife Erscheinung der Bewegung zu ermöglichen. Darüber hinaus ist der Bauraum limitiert, so dass die Bauteile nicht beliebig voluminös ausfallen dürfen. Besonders bevorzugt wird durch ein gekoppeltes Viergelenk eine Verbindung zwischen dem Tastelement und dem Halter bereitgestellt. Wenn das Tastelement einwärts von vorne gedrückt wird, wird das Tastelement ebenso von der Rückseite aus durch die Kinematik einwärts gezogen. Das Tastelement führt somit eine Bewegung durch, die quasi-steif erscheint. Der Einsatz dieses Kopplungsgetriebes erlaubt die Verwendung von Kunststoff als Material, da die charakteristische Flexibilität von Kunststoff durch das Getriebe kompensiert wird.

**Bezugszeichenliste**

| | | | |
|---|---|---|---|
| 1 | Tastvorrichtung, z.B. elektrischer Türöffner | | |
| | | 100 | Druckkraft |
| 2 | Halterung | 110 | die die Tastvorrichtung direkt umgebende Oberfläche des Fahrzeugs |
| 3 | Träger | | |
| 10 | Funktionssteuereinrichtung, z.B. Schalter | | |
| 20 | Tastelement | | |
| 21 | lange Seite des Tastelements | | |
| 22 | kurze Seite des Tastelements | | |
| 23 | Öffnung für Schraube 71 | | |
| 25 | Blende | | |
| 26 | Nut | | |
| 31 | erstes Drehgelenk | | |
| 32 | zweites Drehgelenk | | |
| 33 | drittes Drehgelenk | | |
| 34 | viertes Drehgelenk | | |
| 35 | fünftes Drehgelenk | | |
| 36 | sechstes Drehgelenk | | |
| 51 | erster Schwenkarm | | |
| 52 | zweiter Schwenkarm | | |
| 53 | Kopplungsarm | | |
| 61 | erste Feder | | |
| 62 | Rückhalteeinrichtung | | |
| 62.1 | zweite Feder | | |
| 70 | Justageeinrichtung | | |
| 71 | Schraube | | |
| 80 | Anschlag | | |
| 81 | Schraube | | |
| 90 | Dichtelement | | |
| 91 | Wulst | | |
| 92 | Bereich hoher Shore-Härte | | |
| 93 | Bereich niedriger Shore-Härte | | |

## Patentansprüche

1. Tastvorrichtung (1) zum Betätigen einer Funktionalität in einem Kraftfahrzeug, wobei die Tastvorrichtung (1) aufweist:
- eine mechanische und/oder elektrische Funktionssteuereinrichtung (10), die einen ersten Steuerzustand und einen zweiten Steuerzustand aufweist;
- ein Tastelement (20) mit einer manuell betätigbaren Tastfläche, wobei das Tastelement (20) mittels einer Druckkraft (100) von einem ausgerückten Zustand in einen gedrückten Zustand drückbar ist,
wobei die Funktionssteuereinrichtung (10) den ersten Steuerzustand aufweist, wenn sich das Tastelement (20) im ausgerückten Zustand befindet und die Funktionssteuereinrichtung (10) den zweiten Steuerzustand aufweist, wenn sich das Tastelement (20) im gedrückten Zustand befindet,
**dadurch gekennzeichnet, dass**
das Tastelement (20) über einen ersten, um eine Drehachse drehbar gelagerten Schwenkarm (51) und über einen zweiten, um eine andere Drehachse, die von der einen Drehachse beabstandet ist, drehbar gelagerten Schwenkarm (52) mit der Funktionssteuereinrichtung (10) verbunden ist, wobei der erste Schwenkarm (51) und der zweite Schwenkarm (52) eingerichtet sind, in Folge einer Bewegung des Tastelements (20) in einer gleichen Rotationsrichtung verschwenkt zu werden.

2. Tastvorrichtung (1) gemäß Anspruch 1, wobei die Tastvorrichtung (1) ein Türöffner ist und/oder die Funktionssteuereinrichtung (10) ein elektrischer Schalter ist.

3. Tastvorrichtung (1) gemäß einem der Ansprüche 1 oder 2, wobei mindestens einer der Schwenkarme (51, 52) zwischen dem Tastelement (20) und der Funktionssteuereinrichtung (10) über mindestens ein Drehgelenk (31, 32, 33, 34) mit einer Drehgelenkachse gelagert ist.

4. Tastvorrichtung (1) gemäß Anspruch 3, wobei die Tastvorrichtung (1) ein erstes Drehgelenk (31) und ein zweites Drehgelenk (32) mit je einer Drehgelenkachse aufweist, wobei die Drehgelenkachsen des ersten und zweiten Drehgelenks (31, 32) voneinander beabstandet sind und das Tastelement (20) und die Funktionssteuereinrichtung (10) über das erste Drehgelenk (31), den ersten Schwenkarm (51) und das zweite Drehgelenk (32) miteinander verbunden sind, wobei das erste und das zweite Drehgelenk (31, 32) über den ersten Schwenkarm (51) hintereinander geschaltet sind, wobei die Tastvorrichtung (1) ein drittes Drehgelenk (33) und ein viertes Drehgelenk (34) mit je einer Drehgelenkachse aufweist und das Tastelement (20) und die Funktionssteuereinrichtung (10) weiterhin über das dritte Drehgelenk (33) und das vierte Drehgelenk (34) miteinander verbunden sind und das dritte Drehgelenk (33) und das vierte Drehgelenk (34) über den zweiten Schwenkarm (52) hintereinander geschaltet sind.

5. Tastvorrichtung (1) gemäß einem der vorhergehenden Ansprüche, wobei die Tastvorrichtung (1) einen Kopplungsarm (53) aufweist, welcher von dem Tastelement (20) beabstandet ist und welcher den ersten Schwenkarm (51) mit dem zweiten Schwenkarm (52) koppelt.

6. Tastvorrichtung (1) gemäß Anspruch 5, wobei die Tastvorrichtung (1) ein fünftes Drehgelenk (35) und ein sechstes Drehgelenk (36) mit je einer Drehachse aufweist, wobei der erste Schwenkarm (51) über das fünfte Drehgelenk (35) mit dem Kopplungsarm (53) verbunden ist und der zweite Schwenkarm (52) über das sechste Drehgelenk (36) mit dem Kopplungsarm (53) verbunden ist.

7. Tastvorrichtung (1) gemäß einem der vorhergehenden Ansprüche, wobei die Tastfläche eine lange Seite (21) und eine kurze Seite (22) aufweist und wobei die Achse der Rotationsrichtung des ersten und des zweiten Schwenkarms (51, 25) gegenüber der kurzen Seite (21) senkrecht steht.

8. Tastvorrichtung (1) gemäß einem der vorhergehenden Ansprüche, wobei die Tastvorrichtung (1) aufweist:
- eine erste Feder (61), welche das Tastelement (20) mit einer ersten Kraft in Richtung des ausgerückten Zustands beaufschlagt.
- eine Rückhalteeinrichtung (62), welche die Position des ausgerückten Zustands des Tastelements (20) definiert.

9. Tastvorrichtung (1) gemäß Anspruch 8, wobei die erste Feder (61) eine Schnappfeder ist.

10. Tastvorrichtung (1) gemäß Anspruch 8 oder 9, wobei die Tastvorrichtung (1) eine zweite Feder (62.1) als Teil der Rückhalteeinrichtung (62) aufweist, welche das Tastelement (20) mit einer zweiten Kraft in Richtung des gedrückten Zustands beaufschlagt.

11. Tastvorrichtung (1) gemäß einem der Ansprüche 8 bis 10, wobei die Tastvorrichtung (1) eine Justageeinrichtung (70) aufweist, mittels welcher die Position des ausgerückten Zustands des Tastelements (20) einstellbar ist.

12. Tastvorrichtung (1) gemäß Anspruch 11 und einem der Ansprüche 10 oder 11, wobei mittels der Justageeinrichtung der Betrag der ersten Kraft und/oder der Betrag der zweiten Kraft einstellbar ist und somit die Position des ausgerückten Zustands des Tastelements (20) einstellbar ist.

13. Tastvorrichtung (1) gemäß einem der vorhergehenden Ansprüche, wobei die Tastvorrichtung (1) mindestens einen verstellbaren Anschlag (80) aufweist, welcher eine Position eines maximal gedrückten Zustands des Tastelements (20) definiert.

14. Tastvorrichtung (1) gemäß einem der vorhergehenden Ansprüche, wobei die Tastvorrichtung (1) ein Dichtelement (90) aufweist, welches das Tastelement (20) zumindest bereichsweise umgibt und an diesem anliegt und welches einen Wulst (91) aufweist, der im eingebauten Zustand der Tastvorrichtung (1) an der Unterseite der direkt umgebenden Oberfläche (110) des Fahrzeugs anliegt.

15. Tastvorrichtung (1) gemäß Anspruch 14, wobei das Tastelement (20) eine aufsetzbare Blende (25) aufweist und das Dichtelement (90) in einem Spalt zwischen der Blende (25) und einer Oberfläche des Tastelements (20) an dem Tastelement (20) und/oder der Blende (25) anliegt.
